# EUROPÄISCHE PATENTSCHRIFT

(11) **EP 2 203 377 B1**
(45) Veröffentlichungstag und Bekanntmachung des Hinweises auf die Patenterteilung: **24.02.2016**
(21) Anmeldenummer: 08837654.6
(22) Anmeldetag: 30.09.2008
(51) Int. Cl.: B67B 3/20

(54) **VERFAHREN UND VORRICHTUNG ZUM VERSCHLIESSEN VON BEHÄLTNISSEN**
METHOD AND DEVICE FOR CLOSING CONTAINERS
PROCÉDÉ ET DISPOSITIF POUR FERMER DES CONTENANTS

(30) Priorität: 05.10.2007 DE 102007047742
(43) Veröffentlichungstag der Anmeldung: 07.07.2010
(73) Patentinhaber: Krones AG, 93073 Neutraubling (DE)
(72) Erfinder: LANG, Horst, 93092 Barbing-Auburg (DE)
(74) Vertreter: Bittner, Bernhard
(86) Internationale Anmeldenummer: PCT/EP2008/063093
(87) Internationale Veröffentlichungsnummer: WO 2009/047172

(56) Entgegenhaltungen:
- EP-A- 1 249 426
- WO-A-2007/106006

## Beschreibung

Die vorliegende Erfindung bezieht sich auf ein Verfahren und eine Vorrichtung zum Verschließen von Behältnissen gemäß den Oberbegriffender Ansprüche 1 und 9. Aus dem Stand der Technik sind derartige Vorrichtungen zum Verschließen von Behältnissen seit Langem bekannt, siehe z.B. EP 1 249 426 A1. Dabei wird üblicherweise ein Behältnis für eine Getränkeflasche mit dem Getränk abgefüllt und anschließend verschlossen. Bei diesem Verschließen wird ein Schraubdeckel auf das Behältnis aufgeschraubt. Dabei soll der Kunststoff-Schraubverschluss, der auf die Behältnisse aufgeschraubt wird, mehreren Erfordernissen genügen. Einerseits muss er auch bei hohen Innendrücken Dichtigkeit gewährleisten. Weiterhin soll er auch durch ein sichtbares Garantieband einen Schutz gegen manipuliertes Öffnen bieten und schließlich soll der Schraubverschluss zu einem günstigen Preis herstellbar sein.

Aus dem Stand der Technik sind diverse Schraubverschlüsse mit den erwähnten Garantiebändern bekannt. Diese Garantiebänder werden beim Aufschrauben auf das Behältnis über einem Ring, der an der Mündung des Behältnisses vorgesehen ist, geschoben. Öffnet man den Verschluss, so kommt es zwangsläufig zu einem Riss des Garantiebandes so dass leicht festgestellt werden kann, dass das Behältnis bereits einmal geöffnet wurde. Um den steigenden Ansprüchen hinsichtlich der Produktgarantie zu genügen, werden diese Garantiebänder der Schraubverschlüsse stets verbessert und liegen immer enger an der Mündung der Flasche an.

Durch dieses enge Anliegen ist jedoch ein sehr hohes Aufschraubmoment nötig, um beim erstmaligen Aufschrauben des Verschlusses auf das Behältnis das Garantieband über den entsprechenden Ring zu schieben. Dies bedeutet, dass aus dem Stand der Technik bekannten Vorrichtungen zum Verschließen der Behältnisse und auch bei Servoverschließern (?) ein höheres Endmoment erforderlich ist, damit der Verschluss in die Dichtung geht bzw. damit das Garantieband an der Mündung einrastet. Dieses hohe Endmoment bei der Drehung ist jedoch unbequem in der Handhabung, weil das Öffnen der Flasche erheblich erschwert wird.

Der vorliegenden Erfindung liegt daher die Aufgabe zugrunde, eine Vorrichtung und ein Verfahren zur Verfügung zu stellen, welche es erlauben, auch bei der Verwendung eng anliegender Garantiebänder ein erwünschtes niedriges Endmoment des aufgeschraubten Verschlusses zu erreichen. Dies wird erfindungsgemäß durch das Verfahren nach Anspruch 1 und eine Vorrichtung nach Anspruch 9 erreicht. Vorteilhafte Ausführungsformen und Weiterbildungen sind Gegenstand der Unteransprüche.

Bei einem erfindungsgemäßen Verfahren zum Verschließen von Behältnissen mit Verschlüssen mittels einer Verschließeinrichtung werden die Verschlüsse zum Verschließen auf Mündungen der Behältnisse gedreht bzw. geschraubt. Ein Enddrehmoment wird zum Verschließen der Behältnisse vorgegeben, mit dem der Verschlussvorgang abgeschlossen wird und dieses Enddrehmoment ist geringer als ein Maximaldrehmoment, welches wenigstens einmal während des gesamten Verschlussvorganges aufgebracht wird.

Unter dem Enddrehmoment wird damit das jenige Drehmoment verstanden, bei dem der Verschlussvorgang angehalten bzw. beendet wird. Dies ist damit gleichzeitig das Enddrehmoment, mit welchem die Flasche verschlossen wird. Dieses Enddrehmoment soll, wie oben erwähnt, einerseits hoch genug sein, um eine Dichtigkeit der Flasche zu gewährleisten, auf der anderen Seite soll es für den Benutzer auch möglich sein, den Behältnisverschluss ohne übermäßige Kraftanstrengung zu öffnen.

Ein Maximaldrehmoment wird während des gesamten Verschlussvorganges erreicht, welches höher ist als das genannte Enddrehmoment. Dieses Maximaldrehmoment tritt insbesondere in dem zeitlichen Abschnitt auf, in dem gerade das Garantieband über den entsprechenden Ring über der Mündung des Behältnisses geschoben wird. Während im Stand der Technik das Enddrehmoment wenigstens gleich dem Maximaldrehmoment, insbesondere aber höher als dieses, ist, wird durch das erfindungsgemäße Verfahren eine Reduzierung des Enddrehmoments erreicht. Damit wird insgesamt ein hohes Drehmoment im Bereich des Garantiebandes ermöglicht und dennoch gleichzeitig ein gewünschtes niedriges Endmoment des aufgeschraubten Verschlusses.

Vorzugsweise wird das Behältnis gehalten und das Drehmoment auf den Verschluss des Behältnisses aufgebracht.

Bei einem bevorzugten Verfahren wird zu wenigstens einem Zeitraum des Verschlussvorganges ein Drehmoment ermöglicht, welches wenigstens gleich dem Maximaldrehmoment ist. Vorzugsweise wird in dem genannten Zeitraum des Verschlussvorganges die Verschließeinrichtung keinerlei Beschränkungen unterworfen, so dass das maximale Drehmoment nur durch physikalische Gegebenheiten der Verschließeinrichtung begrenzt wird. Mit anderen Worten wird in dem genannten Zeitraum des Verschlussvorganges das Drehmoment der Verschließeinrichtung nicht begrenzt. Es wäre jedoch auch möglich, neben dem Enddrehmoment ein Maximaldrehmoment zu definieren, welches unter dem durch physikalische Gegebenheiten der Verschließeinrichtung, wie etwa dem maximalen Drehmoment des Motors, festgelegten Drehmoment liegt.

Wenigstens eine für ein Drehmoment der Verschließeinrichtung charakteristische Größe wird gemessen. Dabei wird diese Größe besonders bevorzugt ständig während des Verschließvorganges gemessen. Vorteilhaft handelt es sich bei der charakteristischen Größe um einen Strom, d. h. es wird derjenige Strom gemessen, mit dem ein Motor, der die Verschließeinrichtung antreibt, betrieben wird. Dieser Strom ist gleichzeitig ein Maß für das aufzubringende bzw. aufgebrachte Drehmoment. Es könnten jedoch auch andere Größen gemessen werden, beispielsweise direkt die übertragenen Kräfte bzw. Drehmomente.

Änderungen der charakteristischen Größe werden während des Verschließvorgangs bestimmt. Genauer gesagt wird bestimmt, ob die charakteristische Größe und damit das aufgebrachte Drehmoment in Abhängigkeit von der Zeit oder einem Drehwinkel ansteigt, gleich bleibt oder abnimmt.

Erfindungsgemäß wird bei einer Abnahme des Drehmoments während des Verschließens das maximale Drehmoment der Verschließeinrichtung auch das vorgegebene Enddrehmoment festgelegt. Wie oben ausgeführt, wird das maximale Drehmoment während des Schließvorgangs in dem Moment erreicht, in dem das Garantieband über den Ring an der Mündung des Behältnisses gleitet. Anschließend nimmt das Drehmoment ab. Damit ist die Abnahme des Drehmoments ein Indiz dafür, dass nunmehr das Garantieband über den Ring an dem Behältnis geschoben wurde. Damit kann zu diesem Moment auch das Drehmoment der Verschließeinrichtung auf das Enddrehmoment festgelegt werden um auf diese Weise sicherzustellen, dass das Behältnis lediglich mit dem Enddrehmoment verschlossen wird.

Vorzugsweise wird damit der Verschließvorgang in wenigstens zwei Abschnitte unterteilt, wobei in diesen Abschnitten unterschiedliche Drehmomente zum Drehen der Verschlusskörper zugelassen sind. Im Gegensatz hierzu wird im Stand der Technik nur ein maximales Drehmoment festgelegt und dieses richtet sich nach dem maximalen Drehmoment, welches zum Aufsetzen des Garantiebandes nötig ist.

Bei einem weiteren vorteilhaften Verfahren wird ein vorbestimmter Grenzwert für die charakteristische Größe (D) bestimmt und bei Erreichen dieses Grenzwertes der Verschluss um einen vorgegebenen Drehwinkel oder für eine vorgegebene Zeitspanne ausgehend von der Drehposition, bei welcher dieser Grenzwert auftritt, weitergedreht. Während bei den obigen Varianten anhand von Drehmomentmessungen bzw. Strommessungen festgestellt wird, dass ein maximales Drehmoment bereits erreicht wurde und damit das Garantieband bereits über den Ring geschoben wurde, wird bei dieser Variante das Drehmoment insbesondere bestimmt, bevor das maximale Drehmoment erreicht wird.

Ausgehend von dem Grenzwert wird anschließend der Verschluss noch um einen vorgegebenen Drehwinkel weiter geschraubt, wobei dieser Drehwinkel ausreichend ist, um das Garantieband über den Ring zu schieben. In diesem Bereich wird bevorzugt das Drehmoment vorzugsweise nicht begrenzt, so dass der Bereich mit dem maximalen Drehmoment überwunden werden kann.

Bevorzugt wird nach der Drehung des Verschlusses um den vorgegebenen Winkel das Enddrehmoment festgelegt, d.h. nach Überwinden des Bereiches, der das maximale Drehmoment erfordert.

Bei einem weiteren vorbestimmten Verfahren liegt der vorbestimmte Grenzwert zeitlich vor Erreichen des Maximaldrehmoments. Dies bedeutet, dass der vorbestimmte Grenzwert in der aufsteigenden Flanke des Drehmomentverlaufs erreicht wird.

Die vorliegende Erfindung ist weiterhin auf eine Vorrichtung zum Verschließen von Behältnissen gerichtet. Diese Vorrichtung weist eine Halteeinrichtung auf, welche die Behältnisse hält. Weiterhin ist eine Verschließeinrichtung vorgesehen, welche Behältnisverschlüsse gegenüber den Behältnissen dreht und bevorzugt auf die Behältnisse aufdreht, um sie zu verschließen. Eine Steuerungseinrichtung ist vorgesehen, welche ein Drehmoment, mit dem die Verschlüsse gegenüber dem Behältnissen gedreht werden, steuert und weiterhin ist eine Messeinrichtung vorgesehen, welche einen für dieses Drehmoment charakteristischen Wert bestimmt, wobei die Steuerungseinrichtung derart gestaltet ist, dass sie der Verschließeinrichtung ein Enddrehmoment vorgibt, welches geringer ist als ein Maximaldrehmoment der Verschließeinrichtung. Genauer gesagt gibt die Steuerungseinrichtung der Verschließeinrichtung bevorzugt ein Enddrehmoment vor, welches geringer ist als das maximale während des Verschlussvorganges erreichte Drehmoment. Bei der Messeinrichtung handelt es sich bevorzugt um eine Strommesseinrichtung. Diese kann direkt in den Steuerungsaufbau eines Antriebsmotors für die Vorrichtung integriert sein.

Weiterhin bestimmt die Steuerungseinrichtung einen zeitlichen Verlauf des charakteristischen Wertes während des Verschließvorgangs. Falls dieser charakteristische Wert, d.h. die Stromstärke, und damit das Drehmoment abnimmt, wird erfindungsgemäß für den weiteren Verlauf ein maximales Drehmoment (bzw. Enddrehmoment) festgelegt, welches unter diesem ermittelten Wert des Drehmoments liegt.

In einer weiteren bevorzugten Ausführungsform weist die Vorrichtung einen Drehpositionssensor aufweist, der eine Drehposition des Verschlusses bestimmt. Mit Hilfe dieses Drehpositionssensors kann eine bestimmte Drehposition angefahren werden, nach dem ein bestimmter Grenzwert des Drehmoments festgestellt wurde. Damit weist bevorzugt die Vorrichtung auch eine Steuereinrichtung auf, welche bewirkt, dass bei Erreichen eines bestimmten Grenzwerts des Drehmoments der Verschluss noch um einen vorgegebenen Winkel weitergedreht wird.

Weitere Vorteile und Ausführungsformen ergeben sich aus den beigefügten Zeichnungen:
Darin zeigen:
   Fig. 1 eine Detaildarstellung einer erfindungsgemäßen Vorrichtung zum Verschließen von Behältnissen.
   Fig. 2 einen Verlauf des Drehmoments nach dem Stand der Technik.
   Fig. 3 einen Verlauf des Drehmoments bei einem erfindungsgemäßen Verfahren; und
   Fig. 4 einen Verlauf des Drehmoments bei einem weiteren erfindungsgemäßen Verfahren.

Fig. 1 zeigt eine Detaildarstellung einer Vorrichtung zum Verschließen von Behältnissen. Dabei bezieht sich das Bezugszeichen 10 auf ein Behältnis, welches eine Mündung 10a aufweist, auf welche ein Verschluss 14 aufgeschraubt werden kann. Zu diesem Zweck ist eine Verschließeinrichtung 1 vorgesehen, die zunächst den Behältnisverschluss an die Mündung 10a heranfährt und anschließend den Verschluss 14 gegenüber der Mündung dreht. Dabei wird das Behältnis unterhalb der Mündung genauer unterhalb eines Tragrings von einer Halteeinrichtung 12 gehalten. Das Bezugszeichen 6 bezieht sich auf einen Motor, der die Drehbewegung des Verschlusses gegenüber dem Behältnis hervorruft. Dieser Motor 6 weist eine (nicht gezeigte) Messeinrichtung auf, welche den Strom misst, mit dem der Motor beaufschlagt wird. Weiterhin weist der Motor auch eine Steuerungseinrichtung 16 auf, welche das aufgebrachte Drehmoment steuert. Das Bezugszeichen 18 bezieht sich auf einen Drehpositionssensor, der eine Drehposition des Verschlusses, insbesondere gegenüber dem Behältnis 10 bestimmt.

Fig. 2 zeigt einen Verlauf des Drehmoments D bei einem Verfahren nach dem Stand der Technik. Der Verschluss wird dabei auf dem Gewinde 10a aufgeschraubt. Sobald das Garantieband an dem Ring der Mündung, der auch als Pilverprof-Ring bezeichnet wird anläuft, wird ein entsprechend hohes Drehmoment Dₘₐₓ welches ein lokales Maximum darstellt und damit für den Motor ein erhöhter Strom benötigt (Bereich A). Dieses erhöhte Drehmoment Dₘₐₓ ist durch die untere gestrichelte horizontale Linie dargestellt. Sobald das Garantieband überwunden bzw. in seinem Zielbereich angeordnet ist fällt das Drehmoment wieder ab, wie durch den Bereich B veranschaulicht. Im weiteren Verlauf, d.h. sobald der Verschluss im Wesentlichen vollständig auf der Mündung aufgeschraubt ist, wird das Drehmoment der Verschließeinrichtung wieder auf einen Wert ansteigen, der ebenfalls höher ist als das maximale Drehmoment Dₘₐₓ zum Aufschieben des Garantiebandes. Damit muss hier das Endmoment höher sein, als das Aufschraubmoment des Garantiebandes. Wäre das Enddrehmoment D_{End} niedriger, würde der Verschluss am Anstieg des Bandes stehen bleiben und würde das Behältnis 10 nicht dicht verschließen.

Fig. 3 zeigt einen Verlauf eines Drehmoments für ein erfindungsgemäßes Verfahren. Dabei liegt das Enddrehmoment D_{End} niedriger als das maximale Drehmoment Dₘₐₓ.

Dabei wird hier der Verschließvorgang in zwei Abschnitte aufgeteilt. Zunächst wird in einem ersten Abschnitt I, der die Abschnitte A und B umfasst, das maximale Drehmoment der Antriebseinrichtung freigegeben. Benötigt sie nun das maximale Drehmoment Dₘₐₓ um das Garantieband zu überwinden, fällt danach das benötigte Drehmoment ab. Damit sinkt auch die Stromaufnahme des Servomotors. Sobald die Stromaufnahme sinkt, wird dies gemessen, genauer wird eine vorgegebene Größe des Abfalls gemessen. Damit wird ein zweiter Abschnitt II definiert und in diesem zweiten Abschnitt II wird das maximale Enddrehmoment D_{End} festgelegt. Genauer gesagt wird dem Antriebsmotor für die Verschließeinrichtung nur der erforderliche Strom für dieses Enddrehmoment D_{End} zur Verfügung gestellt. Damit ist es möglich ein Enddrehmoment zu erreichen, welches niedriger ist als das maximale Drehmoment Dₘₐₓ.

Vorzugsweise wird der Strom über den gesamten Bereich A und B gemessen und der zweite Abschnitt wird erst eingeleitet, wenn über einen etwas größeren Abschnitt ΔT hinweg das Drehmoment D abfällt. Auf diese Weise können auch kleine Momentenschwankungen berücksichtigt werden so dass nicht versehentlich zum falschen Zeitpunkt und insbesondere zu früh das Enddrehmoment festgelegt wird. Dabei ist zu berücksichtigen, dass es auch in dem Bereich A lokal kurzzeitig zu Abnahmen des Drehmoments kommen kann. Würde man jedoch bereits in diesem Bereich das Enddrehmoment D_{End} festlegen, könnte die Flasche nicht zuverlässig geschlossen werden.

Damit ist es beispielsweise möglich, das Drehmoment in fest vorgelegten zeitlichen Intervallen zu messen und nur, falls sich auch aus einer solchen Messung eine tatsächliche Verringerung des Drehmoments ergibt, das Drehmoment D_{End} festzulegen. Zur Veranschaulichung ist in dem Bereich A ein Unterbereich Z gezeigt, in dem das Drehmoment lokal abnimmt. Würde man diesen Bereich als Grundlage für die Maschinensteuerung nehmen, würde versehentlich das Drehmoment D_{End} bereits in diesem Bereich festgelegt werden. Daher wird bevorzugt das Drehmoment über einen größeren zeitlichen Bereich t hinweg gemessen um derartige Messchwankungen wie in dem Bereich Z herausfiltern zu können. Auf der Ordinate ist hierbei die Zeit t aufgetragen, es wäre jedoch auch möglich auf der Ordinate einen Maschinen- bzw. Drehwinkel für den Verschluss aufzutragen.

Das Bezugszeichen M bezieht sich auf einen einstellbaren Mindestmomentenabfall. Sobald das Drehmoment ausgehend von dem Maximaldrehmoment Dₘₐₓ wieder unter den durch die Linie M dargestellten Wert fällt, kann das Enddrehmoment D_{End} festgelegt werden. Auch auf diese Weise ist es möglich, eine versehentliche Vorgabe des Enddrehmoments D_{End} auf Grund leichter Schwankungen des Drehmoments D zu vermeiden. Das Bezugszeichen M_{ges} bezeichnet den gesamten Momentenabfall.

Das Drehmoment D_{End} ist dasjenige Drehmoment, das zum dichten Verschließen des Behältnisses benötigt wird.

Fig. 4 zeigt ein weiteres erfindungsgemäßes Verfahren. Bei diesem Verfahren wird bei Beginn des Verschließvorganges ein höherer Strom vorgegeben, als notwendig ist, um das erhöhte Zwischenmoment bzw. das Maximaldrehmoment Dₘₐₓ zu überwinden. Dabei kann auch die maximale Stromaufnahme des Motors erlaubt sein.

Wenn nun die Stromaufnahme während des Verschließvorganges ansteigt, wird eine vorbestimmte Stromgröße als Umschaltpunkt D_{umschalt} definiert. Ab dieser Stromgröße bzw. dem zu dieser Stromgröße korrespondierenden Drehwinkel des Verschlusses 14 wird der Verschluss noch um einen vorgegebenen Kopfdrehwinkel ω weitergedreht (beispielsweise um 100°. Dieser Drehwinkel weitergedreht (beispielsweise um 100°. Dieser Drehwinkel ist so gewählt, das der Motor bei erhöhter bzw. sogar maximaler Stromaufnahme das Maximaldrehmoment Dₘₐₓ überwindet.

Sobald der Motor den resultierenden Grenzwinkel erreicht hat, was beispielsweise über Drehpositionsgeber feststellbar ist, wird das Enddrehmomnet D_{End} vorgegeben. Auch auf diese Weise ist es möglich, zum Überwinden eines strengen Verschlussgarantiebandes dem Motor eine hohe Stromaufnahme und damit auch ein hohes Drehmoment zu ermöglichen. Sobald das Garantieband überwunden ist, wird die Stromaufnahme des Motors auf das gewünschte Verschluss - Enddrehmoment begrenzt.

Vorzugsweise ist der oben erwähnte Kopfdrehwinkel ω derart festgelegt, dass die Drehstellung des Verschlusses in dem Bereich eines Minimums des Drehmoments liegt. Dieser Kopfdrehwinkel ω kann dabei vorab auf Basis empirischer Daten bestimmt werden. Zur Bestimmung dieses Kopfdrehwinkels ω können dabei eine Vielzahl der in Fig. 4 gezeigten Verläufe ausgewertet werden. Weiterhin kann die erfindungsgemäße Vorrichtung eine Speichereinrichtung aufweisen, in der abhängig von verschiedenen Flaschentypen unterschiedliche Kopfdrehwinkel ω abgelegt sind.

In jedem Fall sollte der Kopfdrehwinkel ω ausreichend sein, um den Verschluss von einem Bereich A des in Fig. 4 gezeigten Verlaufes in einen Bereich B zu drehen.

Die in Fig. 4 gezeigte Vorgehensweise eignet sich insbesondere in den Fällen, in denen ein hohes Zwischendrehmoment bzw. Maximaldrehmoment Dₘₐₓ auftritt. Weiterhin eignet sich dieses Verfahren besonders, wenn der Momentenabfall M sehr klein ist oder durch Verschlussungenauigkeiten zu sehr differiert.

Anstelle der Vorgabe eines bestimmten Drehwinkels ω wäre es auch möglich, ausgehend von dem D_{umschalt} noch die Drehung für eine bestimmte Zeitspanne fortzusetzen und dann die Begrenzung auf das Enddrehmoment D_{End} definiert vorzugeben. Diese Zeitspanne korrespondiert zu einem bestimmten Drehwinkel, der ausreichend ist, um das maximale Drehmoment Dₘₐₓ definiert zu überwinden. In diesem Falle weist die Vorrichtung bevorzugt einen Zeitgeber auf, der eine Drehung für die oben genannte Zeitspanne ermöglicht.

## Patentansprüche

1. Verfahren zum Verschließen von Behältnissen (10) mit Verschlüssen (14) mittels einer Verschließeinrichtung (1), wobei die Verschlüsse (14) zum Verschließen auf Mündungen (10a) der Behältnisse (10) gedreht werden, und zum Verschließen der Behältnisse (10) ein Enddrehmoment (D_{End}) vorgegeben wird, mit dem der Verschlussvorgang abgeschlossen wird und dieses Enddrehmoment (D_{End}) geringer ist als ein Maximaldrehmoment (Dₘₐₓ) welches wenigstens einmal während des gesamten Verschlussvorgangs aufgebracht wird, und wobei wenigstens eine für ein Drehmoment (D) der Verschließeinrichtung charakteristische Größe gemessen wird, wobei Änderungen der charakteristischen Größe während des Verschließvorgangs bestimmt werden, **dadurch gekennzeichnet, dass** bei einer Abnahme des Drehmoments während des Verschließens das maximale Drehmoment der Verschließeinrichtung (1) auf das Enddrehmoment (D_{End}) festgelegt wird.

2. Verfahren nach Anspruch 1, **dadurch gekennzeichnet, dass** zu wenigstens einem Zeitraum des Verschlussvorganges ein Drehmoment ermöglicht wird, welches wenigstens gleich dem Maximaldrehmoment (Dₘₐₓ) ist.

3. Verfahren nach Anspruch 1, **dadurch gekennzeichnet, dass** zu wenigstens einem Zeitraum des Verschlussvorganges ein Drehmoment (D) der Verschließeinrichtung (1) unbegrenzt bleibt.

4. Verfahren nach Anspruch 1, **dadurch gekennzeichnet, dass** die charakteristische Größe ein Strom (I) ist, mit dem die Verschließeinrichtung (1) betrieben wird.

5. Verfahren nach wenigstens einem der vorangegangenen Ansprüche, **dadurch gekennzeichnet, dass** der Verschließvorgang in wenigstens zwei Abschnitte (I, II) unterteilt wird, wobei in diesen Abschnitten (I, II) unterschiedliche Drehmomente zum Drehen der Verschlusskörper zugelassen sind.

6. Verfahren nach wenigstens einem der vorangegangenen Ansprüche, **dadurch gekennzeichnet, dass** ein vorbestimmter Grenzwert (D_{umschalt}) für die charakteristische Größe (D) bestimmt wird und bei Erreichen dieses Grenzwertes der Verschluss um einen vorgegebenen Drehwinkel (ω) oder während einer vorgegebenen Zeitspanne weitergedreht wird.

7. Verfahren nach Anspruch 6, **dadurch gekennzeichnet, dass** nach der Drehung des Verschlusses (14) das Enddrehmoment (D_{End}) festgelegt wird.

8. Verfahren nach Anspruch 6, **dadurch gekennzeichnet, dass** der vorbestimmte Grenzwert (D_{umschalt}) zeitlich vor Erreichen des Maximaldrehmoments (Dₘₐₓ) bestimmt wird.

9. Vorrichtung zum Verschließen von Behältnissen (10), mit einer Halteeinrichtung (12) welche die Behältnisse (10) hält und einer Verschließeinrichtung (1), welche Behältnisverschlüsse gegenüber den Behältnissen (10) dreht um diese zu verschließen, wobei eine Steuerungseinrichtung (16) vorgesehen ist, welche ein Drehmoment, mit dem die Verschlüsse gegenüber den Behältnissen (10) gedreht werden, steuert und dass eine Messeinrichtung vorgesehen ist, welche einen für dieses Drehmoment charakteristischen Wert bestimmt, wobei die Steuerungseinrichtung (16) derart gestaltet ist, dass sie der Verschließeinrichtung (1) ein Enddrehmoment (D_{End}) vorgibt, welches geringer ist als ein Maximaldrehmoment (Dₘₐₓ) der Verschließeinrichtung (1), welches wenigstens einmal während des Verschließvorgangs erreicht wird **dadurch gekennzeichnet, dass** die Steuerungseinrichtung (16) einen zeitlichen Verlauf des charakteristischen Werts während des Verschließvorgangs bestimmt und wobei die Steuerungseinrichtung (16) bei einer Abnahme des Drehmoments während des Verschließens das maximale Drehmoment der Verschließeinrichtung (1) auf das Enddrehmoment (D_{End}) festlegt.

10. Vorrichtung nach Anspruch 9, **dadurch gekennzeichnet, dass** die Messeinrichtung eine Strommesseinrichtung ist.

11. Vorrichtung nach wenigstens einem der vorangegangenen Ansprüche 9 - 10, **dadurch gekennzeichnet, dass** die Vorrichtung einen Drehpositionssensor (18) aufweist, der eine Drehposition des Verschlusses (14) bestimmt.

## Claims

1. Method for closing containers (10) with closures (14) by means of a closing device (1), wherein the closures (14) are rotated onto mouths (10a) of the containers (10) for closing purposes, and for closing the containers (10), a final torque (D_{final}) is predefined, with which the closing operation is completed, and this final torque (D_{final}) is lower than a maximum torque (Dₘₐₓ) which is applied at least once during the entire closing operation and wherein at least one variable characteristic of a torque (D) of the closing device is measured, wherein changes of the characteristic variable during the closing operation are determined,
**characterised in that**
with a decrease of the torque during the closing operation the maximal torque of the closing device (1) is set to the final torque (D_{final}).

2. Method according to claim 1, **characterised in that**, for at least one period of time during the closing operation, a torque is possible which is at least equal to the maximum torque (Dₘₐₓ).

3. Method according to claim 1, **characterised in that**, for at least one period of time during the closing operation, a torque (D) of the closing device (1) remains unlimited.

4. Method according to claim 1, **characterised in that** the characteristic variable is a current (I) with which the closing device (1) is operated.

5. Method according to at least one of the preceding claims, **characterised in that** the closing operation is divided into at least two sections (I, II), wherein different torques for rotating the closing bodies are permitted in these sections (I, II).

6. Method according to at least one of the preceding claims, **characterised in that** a predetermined limit value (D_{changeover}) for the characteristic variable (D) is determined and, when this limit value is reached, the closure is rotated further by a predefined rotation angle (ω) or for a predefined duration.

7. Method according to claim 6, **characterised in that** the final torque (D_{final}) is set after rotating the closure (14).

8. Method according to claim 6, **characterised in that** the predetermined limit value (D_{changeover}) is determined temporally before the maximum torque (Dₘₐₓ) is reached.

9. Device for closing containers (10), comprising a holding device (12) which holds the containers (10) and a closing device (1) which rotates container closures relative to the containers (10) in order to close the latter, wherein a control device (16) is provided which controls a torque with which the closures are rotated relative to the containers (10), and wherein a measuring device is provided which determines a value characteristic of this torque, wherein the control device (16) is configured in such a way that it defines for the closing device (1) a final torque (D_{final}) which is lower than a maximum torque (Dₘₐₓ) of the closing device (1), which is reached at least once during the closing operation,
**characterised in that**
the control device (16) determines a course of time of the characteristic value during the closing operation and wherein the control device (16) sets the maximal torque of the closing device (1) to the final torque (D_{final}) in case of a decrease of the torque during the closing operation.

10. Device according to claim 9, **characterised in that** the measuring device is a current measuring device.

11. Device according to at least one of the preceding claims 9 - 10, **characterised in that** the device comprises a rotary position sensor (18) which determines a rotary position of the closure (14).

## Revendications

1. Procédé servant à fermer des contenants (10) à l'aide d'organes de fermeture (14) au moyen d'un système de fermeture (1), sachant que les organes de fermeture (14) sont tournés, aux fins de la fermeture, sur des orifices (10a) des contenants (10) et qu'un couple de rotation final (D_{End}) est prédéfini aux fins de la fermeture des contenants (10), lequel couple de rotation final (D_{End}) permet d'achever l'opération de fermeture et qui est inférieur à un couple de rotation maximal (Dₘₐₓ), qui est appliqué au moins une fois au cours de l'ensemble de l'opération de fermeture, et sachant qu'au moins une grandeur caractéristique d'un couple de rotation (D) du système de fermeture est mesurée, sachant que des modifications de la grandeur caractéristique sont déterminées au cours de l'opération de fermeture, **caractérisé en ce qu'**en présence d'une réduction du couple de rotation au cours de la fermeture, le couple de rotation maximal du système de fermeture (1) est fixé au couple de rotation final (D_{End}).

2. Procédé selon la revendication 1, **caractérisé en ce que** pour au moins une durée donnée lors de l'opération de fermeture, un couple de rotation est rendu possible, lequel est au moins égal au couple de rotation maximal (Dₘₐₓ).

3. Procédé selon la revendication 1, **caractérisé en ce que** pour au moins une durée donnée lors de l'opération de fermeture, un couple de rotation (D) du système de fermeture (1) reste illimité.

4. Procédé selon la revendication 1, **caractérisé en ce que** la grandeur caractéristique est un courant (I), lequel permet de faire fonctionner le système de fermeture (1).

5. Procédé selon au moins l'une quelconque des revendications précédentes, **caractérisé en ce que** l'opération de fermeture est divisée en au moins deux parties (I, II), sachant que divers couples de rotation servant à faire tourner les corps de fermeture sont autorisés dans lesdites parties (I, II).

6. Procédé selon au moins l'une quelconque des revendications précédentes, **caractérisé en ce qu'**une valeur limite (D_{umschalt}) prédéterminée pour la grandeur caractéristique (D) est déterminée, et **en ce que**, lorsque ladite valeur limite est atteinte, l'organe de fermeture poursuit sa rotation selon un angle de rotation (ω) prédéfini ou au cours d'un laps de temps prédéfini.

7. Procédé selon la revendication 6, **caractérisé en ce que** le couple de rotation final (D_{End}) est fixé après la rotation de l'organe de fermeture (14).

8. Procédé selon la revendication 6, **caractérisé en ce que** la valeur limite prédéterminée (D_{umschalt}) est déterminée dans le temps avant que le couple de rotation maximal (Dₘₐₓ) ne soit atteint.

9. Dispositif servant à fermer des contenants (10), comprenant un système de maintien (12), qui maintient les contenants (10), et un système de fermeture (1), qui fait tourner les organes de fermeture de contenant par rapport aux contenants (10) afin de les fermer, sachant qu'un système de commande (16) est prévu, lequel commande un couple de rotation, selon lequel les organes de fermeture sont tournés par rapport aux contenants (10), et en ce qu'un système de mesure est prévu, lequel détermine une valeur caractéristique dudit couple de rotation, sachant que le système de commande (16) est configuré de telle manière qu'il prédéfinit au système de fermeture (1) un couple de rotation final (D_{End}), qui est inférieur à un couple de rotation maximal (Dₘₐₓ) du système de fermeture (1), lequel est atteint au moins une fois au cours de l'opération de fermeture, **caractérisé en ce que** le système de commande (16) détermine l'évolution dans le temps de la valeur caractéristique au cours de l'opération de fermeture, sachant que le système de commande (16) fixe, en présence d'une réduction du couple de rotation au cours de la fermeture, le couple de rotation maximal du système de fermeture (1) au couple de rotation final (D_{End}).

10. Dispositif selon la revendication 9, **caractérisé en ce que** le système de mesure est un système de mesure de courant.

11. Dispositif selon au moins l'une quelconque des revendications 9 - 10, **caractérisé en ce que** le dispositif présente un capteur de position de rotation (18), qui détermine une position de rotation de l'organe de fermeture (14).
